# EUROPÄISCHE PATENTSCHRIFT

(11) **EP 1 346 114 B1**
(45) Veröffentlichungstag und Bekanntmachung des Hinweises auf die Patenterteilung: **26.08.2009**
(21) Anmeldenummer: 01990569.4
(22) Anmeldetag: 14.12.2001
(51) Int. Cl.: E04D 3/08, E04B 2/96, E06B 7/14

(54) **FASSADE UND/ODER DACH**
FAçADE AND/OR ROOF
FAçADE ET/OU TOIT

(30) Priorität: 29.12.2000 DE 10065272
(43) Veröffentlichungstag der Anmeldung: 24.09.2003
(73) Patentinhaber: SCHÜCO International KG, 33609 Bielefeld (DE)
(72) Erfinder: HÖCKER, Eitel-Friedrich, 33739 Bielefeld (DE); STEEGE, Dieter, 32107 Bad Salzuflen (DE)
(74) Vertreter: Specht, Peter
(86) Internationale Anmeldenummer: PCT/EP2001/014799
(87) Internationale Veröffentlichungsnummer: WO 2002/053856

(56) Entgegenhaltungen:
- DE-A- 19 519 219
- DE-C- 498 308
- DE-C- 3 741 043
- GB-A- 2 137 673
- GB-A- 2 152 122
- US-A- 5 356 675

## Beschreibung

Die Erfindung betrifft eine Fassade und/oder ein Dach nach dem Oberbegriff des Anspruchs 1.

Trotz einer verbesserten Wärmedämmung von Glasscheiben und Paneelen für Riegel/Pfosten-Fassaden und Lichtdach-Konstruktionen sowie für Veranden hat das Auffangen von Kondensat im Scheiben-Randbereich und dessen Abführung nach wie vor eine besondere Bedeutung.

Insbesondere bei geneigten Dachflächen bzw. in die Horizontale geneigte Fassadenflächen ist das Auffangen und Abführen des Kondensats im unteren Bereich der Schrägfläche notwendig. Überwiegend sind dort die horizontal oder schräg verlaufenden Riegelprofile vom ablaufenden bzw. abtropfenden Kondensat betroffen.

Das deutsche Patent DE 34 19 538 beschreibt eine Fassade und ein Dach in einer Metall-Glas-Ausführung, bei der die Pfosten- und Riegel-Profile jeweils über beidseits der Seitenkanten angeordnete Kondenswasserrinnen verfügen.

Die Ebenen der Kondenswasserrinnen sind so angeordnet, daß beim Anschluß des Riegelprofils an das Pfostenprofil der Nutboden der Kondensatrinne des Riegelprofils auf der Nutbegrenzungswand der Kondensatrinne des Pfostens aufliegt und so das Kondensat aus dem Riegelprofil in das Pfostenprofil übergeben wird und dann gemeinsam über die Kondensatrinne des Pfostens an geeigneter Stelle abgeführt wird. Durch das überlappende Prinzip läuft die Kondensatrinne des Pfostenprofils uneingeengt bis zum Bodenbereich oder einem Entwässerungsbereich eines Daches durch.

Als nicht optimal an dieser Konstruktion hat sich herausgestellt, daß die Riegel- und Pfostenprofile breiter ausgeführt sein müssen als die eigentlich durch die Glasauflage technisch erforderliche Profilbreite, da die jeweiligen Kondensatrinnen vertikal gesehen über den Glasauflagebereich hinausragend noch eine teiloffene Rinne bilden müssen.

Dieses bedeutet mehr Materialaufwand für die Profile und mehr sichtbare Oberfläche, die sich wiederum in den Kosten für die Beschichtung niederschlägt. Auch laufen die breiteren Profile dem Wunsch der Architektur nach schmalen Profilansichten entgegen.

Für das Überlappen der Kondenswasserrinne des Riegels am Pfosten sind darüber hinaus am Riegelprofil zusätzliche Klinkarbeiten erforderlich, die besondere Anforderungen an den Verarbeiter stellen und zu erheblichen Mehrkosten führen.

Eine gattungsgemäße Fassade ist aus der US 5,356,675 bekannt. Bei dieser Fassade bestehen die Pfosten und die Riegel aus Holz, wobei eine Aufsatzdichtung aus Neopren bzw. EPDM vorgesehen ist, die durch ein Halteprofil gehalten wird.

Die Erfindung hat demgegenüber die Aufgabe, eine konstruktiv einfache und zuverlässige Kondensatsammlung und -ableitung zu schaffen, welche es ermöglicht, daß die Baubreiten des metallischen Pfostenprofils und des metallischen Riegelprofils übereinstimmen können.

Die Erfindung löst diese Aufgabe durch den Gegenstand des Anspruchs 1.

Da sich die Kondensatrinne des Riegelprofils direkt oder indirekt bis in den Glasauflagebereich des Pfostenprofils erstreckt und dazu ausgelegt ist, in Nuten des Pfostenprofils zu entwässern, kann die Baubreite des Riegelprofils gering sein.

Die Kondensatrinne ist kostengünstig und in praktischer, die Montage nicht erschwerender Weise einstückig an die Dichtungsleiste angeformt, so daß nicht einmal die Montage eines zusätzlichen Elementes nötig ist, obwohl die Erfindung durch sinnvolle Zubehörteile der weiteren Unteransprüche sinnvoll ergänzt werden kann. Da die Kondensatrinnen in einfacher und kostengünstiger Weise den Dichtungsleisten zugeordnet werden, ist es möglich, flexibel auf Bausituationen zu reagieren, insbesondere dort, wo die Fassade in schräge und horizontale Bereiche - also: in Lichtdachbereiche übergeht, oder dort, wo mit besonderem Kondensatanfall zu rechnen ist. Durch ihre Formgebung ist es möglich, mit der erfindungsgemäßen Dichtungsleiste auch stärkerer Kondensatanfall sicher abzuleiten.

Die Kondensatrinne der Dichtungsleiste ist in optisch ansprechender und funktionaler Weise rechtwinklig aufgebaut und vorzugsweise nach den Gegenständen der weiteren Unteransprüche so dimensioniert, dass sie mit den übrigen Dichtungsleisten der Pfostenprofile in einem besonders vorteilhaften Verhältnis steht.

Durch die Dichtungsleiste der Erfindung ist es auch möglich, im vertikalen Fassadenbereich und im horizontalen Lichtdachbereich ein und dieselbe Profilkombination zu verwenden.

Die Dichtungen, die aus elastischem Material bestehen, sind mit einfachen Mitteln Messer und Schere zu bearbeiten und gewährleisten ein hohes Maß an Dichtigkeit, ohne daß besondere Anforderungen an den Verarbeiter zu stellen sind.

Die Kondensatrinne an der Dichtungsleiste der Sprosse gleicht optisch die Höhenunterschiede der Dichtungen zum Pfosten hin aus.

Eine übertrieben exakte Längenbearbeitung der Dichtungen ist nicht erforderlich, da sich ein geringes Übermaß der Dichtungen elastisch über die Gesamtlänge durch Stauchung ausgleicht. Durch eine geringfügige Überlänge der Dichtungen von vorzugsweise 1 - 2 % werden die Stöße zwischen den Dichtungen und zwischen den Eck- bzw. Endstücken sogar zusätzlich elastisch gedichtet.

Insbesondere bei geraden Schrägflächen mit horizontalen Riegelprofilen ist im Minimum mit einer Dichtungsleiste für den Riegel auszukommen, die über eine Kondensatrinne verfügt. Diese Dichtung ist an der Oberseite des Riegelprofils zur aufsteigenden Fläche hin zu montieren und reicht in der Regel zur Kondensatableitung und -aufnahme aus. Bei ggf. niedrig gedämmten Gläsern bzw. Füllungsplatten oder aber bei relativ flach geneigten Dachkonstruktionen kann es erforderlich werden, die Gefache umlaufend oder zumindest an drei Seiten mit Kondensatauffangrinnen auszustatten.

Die Dichtungsleiste mit der Kondensatrinne kann überall dort eingesetzt werden, wo mit Kondensatanfall zu rechnen ist, insbesondere an der Unterseite schrägstehender Glasscheiben und Füllungsplatten, bei denen das Kondensat zum Riegelprofil hin abfließt.

Über Zusatzteile, welche Gegenstände weiterer Unteransprüche sind, kann mit einfachen Mitteln eine dichte Dichtungsebene und Glasauflage geschaffen werden.

Weitere Ausgestaltungen der Erfindung sind den Unteransprüchen zu entnehmen.

Nachfolgend werden Ausführungsbeispiele unter Bezug auf die Zeichnung näher beschrieben, Es zeigt:
- Fig. 1: im linken Teil den Querschnitt des Riegelprofilbereichs und im rechten Teil den Querschnitt eines Pfostenprofilbereichs eines ersten Ausführungsbeispiels einer erfindungsgemäßen Fassade, wobei die linken und rechten Teile der Pfostenprofile rein beispielhaft verschiedene Ausführungsvarianten darstellen; und
- Fig. 2: im linken Teil den Querschnitt des Riegelprofilbereichs und im rechten Teil den Querschnitt eines Pfostenprofilbereichs eines zweiten Ausführungsbeispiels einer erfindungsgemäßen Fassade, wobei die linken und rechten Teile der Pfostenprofile wiederum rein beispielhaft verschiedene Ausführungsvarianten darstellen;
- Fig. 3, 4: Varianten einer getrennten Entwässerung des Sickerwassers in den Raum oder den Hohlraum unter der Dichtungsleiste;
- Fig. 5: einen Kreuzungspunkt einer Fassade nach Art der Fig. 1;
- Fig. 6: einen Kreuzungspunkt einer Fassade nach Art der Fig. 1, wobei die Dichtungsleiste des Pfostens keine Kondensatrinne aufweist;
- Fig. 7-10: Draufsicht auf Varianten der Kreuzungsbereiche von Pfostenprofil und Riegelprofil;
- Fig. 11, 12: perspektivische, explosionsartige Darstellungen von Profilkreuzungsbereichen;
- Fig. 13, 14: verschiedene Dichtungsendstücke;
- Fig. 15: eine vergrößerte Schnittdarstellung einer Dichtungsleiste für das Riegelprofil;
- Fig. 16-18: verschiedene Querschnitte von Dichtungsleisten für Riegel und Pfostenprofil;
- Fig. 19, 20: perspektivische Ansichten von Dichtungsleisten;
- Fig. 21: eine teilweise explosionsartige Darstellung der Kreuzungsbereiche von Riegel- und Pfostenprofilen einer weiteren Variante.

Fig. 1 zeigt einen Teil einer Fassade in Metall-Glas-Ausführung mit einem Metallrahmenwerk aus Pfostenprofilen 1 und hierzu winklig ausgerichteten Riegelprofilen 2, die an das Pfostenprofil 1 montiert werden.

Das Pfostenprofil 1 und das Riegelprofil 2 weisen an den Stirnseiten jeweils einen Mittelsteg 100 auf, der zur Befestigung von Deckschalen 101 dient. Diese Deckschalen 101 halten Ausfachungen wie Scheiben, z.B. Isolierglasscheiben 102.

Das Riegelprofil 2 ist endseitig derart geklinkt ausgebildet, daß die der Isolierglasscheibe zugewandte Profilwand 3, welche den Boden für die Sickerwassernut 4 und die Dichtungsnut 5 bildet, im montierten Zustand auf der Dichtungsnut 6 des Pfostenprofils 1 aufliegt.

Die Dichtungsnut 6 des Pfostenprofils 1 liegt - von der Gebäudeseite der Fassade aus betrachtet - oberhalb einer Hohlkammer 7. Die Dichtungsnut 6 und die Hohlkammmer 7 begrenzen gemeinsam die Sickerwassernut 8 des Pfostenprofils 1.

Nach der beispielhaft auf der rechten Seite des Pfostenprofils 1 in Fig. 1 dargestellten Variante kann die Dichtungsnut 6 am Pfostenprofil 1 auch nach unten hin offen ausgebildet sein, so daß sich die Dichtungsnut 6 bis in den Bereich der Hohlkammer 7 erstreckt und die Dichtungsnut 6 quasi mit der Hohlkammer 7 zu einer die Funktionen der Dichtungsnut und der Hohlkammer miteinander kombinierenden Dichtungsnut 9 zusammengefaßt wird.

Die Dichtungsleiste 10 mit dem eigentlichen Glasauflagebereich 10a und dem Dichtungsfuß 10b des Riegelprofils 2 weist in vorteilhafter Art eine an den Glasauflagebereich 10a einstückig angeformte Kondensatrinne 11 auf, die vorzugsweise eine rechtwinklige Form hat.

Die Kondensatrinne 11 liegt mit der zum Dichtungskörper der Dichtungsleiste 10 zugewandten Nutwandung an der Außenfläche des Riegelprofils 2 dicht schließend an. Der Nutboden 12 schließt mit seiner Unterseite bündig bzw. fluchtend mit der Unterseite der Profilwand 3 ab. Grundsätzlich kann die Kondensatrinne 11 auch eine beliebige andere Form aufweisen, so z.B. eine runde Querschnittsform, obwohl die Rechteckform wegen ihrer Optik und Stabilität bevorzugt wird. Wesentlich ist, daß der Rinnenquerschnitt derart bemessen ist, daß eine genügend große Wasserableitung und eine genügende Stabilität realisierbar ist. Besonders vorteilhaft ist zwar ferner die Einteiligkeit der Dichtungsleiste 10. Mehrteilige Varianten der Dichtungsleiste sind aber theoretisch auch denkbar.

Die Dichtungsleiste 10 wird bis in den Bereich der Dichtungsleiste 13 des Pfostens 1 geführt und kommt dort an einem Dichtungseckstück 14 zur Anlage, an das auch die Glasanlagedichtung 13 des Pfostens 1 angeschlossen bzw. angesetzt ist.

Das Dichtungseckstück 14 besitzt zur Dichtungsleiste 10 des Riegelprofils 2 einen der Kondensatrinne 11 entsprechenden Fortsatz 15, der die Kondensatrinne 11 seitlich und von unten umschließt und damit stützt und ausrichtet.

Das Dichtungseckstück 14 umfaßt eine zum Riegelprofil gewandte Kondensatrinne, die im Fluchtbereich der Dichtungsleiste 13 in einen geschlossenen Hohlkanal mündet, von dem aus ein Ablauf 16 nach unten geführt ist und den Nutboden 17 der Dichtungsnut 6 durchtritt und in der Hohlkammer 7 mündet. Alternativ mündet der Ablauf 16 in die nach unten offene Dichtungsnut 9. In diesem Fall kann auch auf den Ablauf 16 im Dichtungseckstück 14 verzichtet werden, so daß lediglich eine Ablaufbohrung im Dichtungskörper des Dichtungseckstückes 14 vorhanden ist.

Bei der in Fig. 1 dargestellten Fassadenkonstruktionen mit der neuen Dichtung wird ein konstruktiv einfaches, kostengünstiges Kondensatentwässerungssystem geschaffen, das zuverlässig und getrennt von der Sickerwasserdrainage der Sickerwasserrinnen 4 und 8 wirkt.

Fig. 2 zeigt eine Fassadenkonstruktion, bei welcher das Pfosten- und das Riegelprofil 1, 2 gegenüber Fig. 1 nicht verändert sind. Ergänzend zu Fig. 1 weist die Dichtungsleiste 21 des Pfostenprofils 1 hier jedoch ebenfalls eine direkt an den Glasauflagebereich der Dichtungsleiste angeformte Kondensatrinne 18 auf, welche wiederum von einem Fortsatz 19 eines Dichtungseckstückes 20 umgriffen und gestützt wird.

Das Dichtungseckstück 20 umfaßt eine Art Fuß, der sowohl in die Dichtungsnut 5 des Riegelprofils als auch in die Dichtungsnut 6, 9 des Pfostens eingreift und dort formschlüssig festgelegt wird.

Das Dichtungseckstück 20 weist ferner in der Flucht der Kondensatrinne 11 einen die Kondensatrinne verlängernden Kanal auf, der den Schenkel des Dichtungseckstückes, der in der Flucht mit der Dichtungsleiste 21 steht, durchtritt.

Auf diese Weise steht die Sickerwasserrinne 8 des Pfostens mit dem Kondensatentwässerungssystem direkt in Verbindung, d.h., das Kondensat wird direkt in das Sickerwasserentwässerungssystem entwässert.

Das Dichtungseckstück 20 kann zur Sickerwassernut 8 einen Entwässerungsfortsatz 22 aufweisen.

Nach Fig. 2 werden die Entwässerungssysteme für das Kondensat und das Sickerwasser also nicht mehr getrennt sondern zu einem übergreifenden System zusammengefaßt.

Dabei gelingt es auch, den Luftaustausch zwischen der Sickerwassernut 8 und der Kondensatrinne 11, 18 auf ein Minimum zu reduzieren. Zu diesem Zweck wird nämlich in den Kanal, der die Kondensatrinnen mit der Sickerwasserrinne 8 des Pfostens verbindet, ein faserförmiger Filtereinsatz 25 (siehe unten) eingebracht, der den Luftaustausch hemmt, aber andererseits über Adhäsion und Kapilarwirkung des Filtermaterials das anfallende Kondensat in die Sickerwasserentwässerung ableitet.

Die beiden unterschiedlichen Entwässerungssysteme der Fig. 1 und 2, also die zusammengeführte oder separate Entwässerung, wie auch das Anordnen einer Kondensatrinne 18 an der Dichtungsleiste 21 sind beliebig einsetz- und austauschbar.

Die Dichtungsleiste 10 mit daran angeordneter Kondensatrinne 11 für die Riegelprofil 2 ist bei geneigten Flächen mindestens an der Oberseite des Riegelprofil anzuordnen. Bei geringer Neigung der Dachflächen bzw. der Fassadenflächen kann diese Dichtung auch beidseits des Riegelprofils angeordnet werden. Gleiches gilt auch bei Fassaden, wo durch die Kondensatrinne entstandenes Kondensat, das an der Oberseite von Riegelprofilen auftritt, abgedeckt und abgeführt werden kann.

Nachfolgend soll anhand der weiteren Zeichnung noch detaillierter der Aufbau und die Funktionen des Fassadenentwässerungssystems beschrieben werden.

Fig. 3 zeigt die Draufsicht eines Profilkreuzungspunktes aus Pfosten 1 und Riegel 2. Am Pfosten 1 befindet sich die Dichtungsleiste 21 mit der integrierten Kondensatrinne 18. Die Dichtungsleisten 10, 21 werden über das Dichtungseckstück 20 verbunden. Die Kondensatrinnen 11, 18 werden von den Fortsätzen 15, 19 umschlossen und unterstützt, wobei auch die entsprechende Abdichtung erfolgt. Zusätzlich ergeben sich entsprechende vergrößerte Klebeflächen zur Verbindung der Dichtungen mit dem Dichtungseckstück.

Fig. 3 zeigt die getrennte Entwässerung des Sickerwassers in den Raum 9 oder den Hohlraum 7 unter der Dichtungsleiste 21. Hier ist auch der Entwässerungskanal 23 zu erkennen, der in Verlängerung der Kondensatrinne 11 in das Dichtungseckstück 20 zum Ablauf 16 führt.

Fig. 4 zeigt im Unterschied zu Fig. 3 wiederum eine Dichtungsleiste bzw. hier Glasauflagedichtung 13 für den Pfosten 1 ohne Kondensatrinne.

Fig. 5 zeigt eine Draufsicht auf eine Fassade nach Art der Fig. 2. In dieser Draufsicht eines Profilkreuzungspunktes ist insbesondere gut der Entwässerungskanal 24 zu erkennen, der in Flucht mit der Kondensatrinne 11 steht und in die Sickerwassernut 8 des Pfostens 1 einmündet. Dieser Entwässerungskanal ist mit einem Filtereinsatz 25 gefüllt, der im wesentlichen den Luftaustausch zwischen den Sickerwassemuten 8, auch Falzraum genannt, und den Kondensatrinnen, auch Innenraum genannt, unterbindet. Lediglich das Kondensat wird über Adhäsion an den Fasern und Kapilarwirkung in durch Fasern gebildeten Kanälen abgeleitet.

Fig. 6 entspricht weitgehend dem Aufbau gemäß Fig. 1, lediglich die Dichtungsleiste 13 ist hier ohne Kondensatrinne ausgeführt und die Entwässerung erfolgt - wie in Fig. 5 - über den Entwässerungskanal 24 und den eingebauten Filtereinsatz 25.

Nach Fig. 7 ist in den Pfosten 1 nur die Dichtungsleiste 13 einzusetzen. Die Dichtungsleiste 10 mit der Kondensatrinne 11 liegt an einem Dichtungsendstück 26 an, das die Riegeldichtung 10 bis in den Bereich des Pfostenprofils 1 verlängert. Das Dichtungsendstück 26 greift mit einer Fußausbildung in die Dichtungsnut 5 des Riegelprofils ein und wird dort gleichsam mit der Dichtung 10 festgelegt. Die Breite des Dichtungsendstückes 26 entspricht der Gesamtbreite der Dichtungsleiste 10 inkl. der Kondensatrinne 11, so daß an der Außenseite des Dichtungsendstückes 26 die Dichtung 13 stirnseitig unter Vorspannung dichtend anliegen kann. In Verlängerung der Kondensatnut 11 umfaßt das Dichtungsendstück 26 einen Entwässerungskanal 27, dem eine Kondensatrinne 11 vorgeschaltet sein kann. Der Entwässerungskanal 27 mündet in einen Ablauf 16, der wiederum das Kondensat in den Raum 9 oder die Hohlkammer 7 des Pfostens getrennt vom Sickerwasser einleitet.

Fig. 8 zeigt wie Fig. 7 den Kreuzungspunkt eines Pfostenprofils 1 mit einem Riegelprofil 2. Dargestellt ist ein Dichtungsendstück 28, das im Überlappungsbereich zwischen Riegelprofil und Pfosten vorgesehen ist und dessen Entwässerungskanal 27 in den Entwässerungskanal 8 bzw. in den Falz des Pfostenprofils einmündet. Dieses Dichtungsendstück 26 eignet sich insbesondere auch bei schräg anstoßenden Riegelprofilen, da das Dichtungsendstück 26 entsprechend dem Stoßwinkel der Profile zugeschnitten werden kann.

Das Dichtungsendstück 26 weist zur Dichtungsleiste 13 hin eine glatte Fläche auf, an der die Glasanlagedichtung 13 dicht schließend angesetzt werden kann. Der Entwässerungskanal 27 ist - wie bereits in Fig. 5 und 6 dargestellt - mit dem Filtereinsatz 25 ausgerüstet.

Fig. 9 und 10 offenbaren diesem Zusammenhang ferner, daß das Dichtungsendstück 26 vornehmlich den Kreuzungspunkten dient, bei denen das Riegelprofil 2 unter einem Winkel an das Pfostenprofil anschließt. Zu diesem Zweck ist das Dichtungsendstück 26 entsprechend länger ausgeführt als es für den rechtwinkligen Stoß erforderlich ist, um auf einfachste Weise an geänderte Verhältnisse angepaßt werden zu können.

Fig. 9 zeigt den bereits erwähnten schrägen Stoß des Riegelprofils am Pfostenprofil und entspricht so der zuvor beschriebenen Fig. 7. Lediglich das Dichtungsendstück 26 sowie die Dichtungsleiste 13 sind dem Stoßwinkel der Profile angepaßt.

Fig. 10 stellt die Draufsicht eines schrägen Stoßes von Riegel und Pfosten dar und entspricht ansonsten in der Beschreibung der Fig. 8. Lediglich das Dichtungsendstück 28 sowie die Dichtungsleiste 13 des Pfostens sind den Kreuzungswinkeln entsprechend angepaßt.

Fig. 11 zeigt in perspektivischer und explosionsartiger Darstellung den Aufbau eines Riegelpfostenanschlusses einer Fassade. Das Riegelprofil 2 überlappt das Sprossenprofil 1 im Dichtungsnutbereich. Der Höhenausgleich erfolgt über die unterschiedliche Höhe der Dichtung 10 und der Dichtung 13, 13.1, . Diese Höhendifferenz wird gleichsam durch das Dichtungseckstück 14 ausgeglichen. Gezeigt ist ein Dichtungseckstück 14 sowie eine Dichtungsleiste, die keine Kondensatrinne 18 gemäß Fig. 2 aufweist. Dabei ist das Dichtungseckstück 14 besonders deutlich zu erkennen. Das Dichtungseckstück weist jeweils an seinen Schenkeln im Stoßbereich mit den jeweiligen Dichtungsleisten 10, 13 Zentriernocken 29, 30, 31 auf, die mit entsprechenden Hohlkammern der Glasauflageprofile zusammenwirken und in diese eingreifen und so die Lage der Einzelbauteile zueinander sichern. Die Nocken bilden gleichzeitig auch eine Vergrößerung der Kontaktflächen zum möglichen Verkleben der Bauteile untereinander.

Am Dichtungseckstück 14 bzw. alternativ auch am Dichtungseckstück 20 kann entweder der Entwässerungsablauf 16 oder der Entwässerungsfortsatz 22 mit dem durch einen Filtereinsatz 25 verschlossenen Entwässerungskanal 27 angeordnet sein.

Die Fig. 12 zeigt ebenfalls eine perspektivische und explosionsartige Ansicht eines Kreuzungsstoßes einer Riegel/Pfosten-Fassade. In dieser Fig. ist das Dichtungsendstück 26 dargestellt, das ebenfalls über einen Zentriernocken 29 verfügt, der mit einer Hohlkammer des Glasauflageprofiles 10 zusammenwirkt. Das Glasauflageprofil 13 stützt sich elastisch an der Außenfläche des Dichtungsendstückes 26 ab.

Das Dichtungsendstück 26 kann zur getrennten Kondensatabführung mit dem Ablauf 16 oder im Falle der Zusammenführung mit dem Sickerwasser mit dem Entwässerungskanal 27 und dem Filtereinsatz 25 ausgerüstet sein.

Die Fig. 13 zeigt das Dichtungseckstück 14 stellvertretend auch für das Dichtungseckstück 20, dem die bereits zuvor beschriebenen Details zu entnehmen sind. Anstelle des Entwässerungskanals 27 und des dargestellten Dichtungseinsatzes 25 ist das Dichtungseckstück mit dem Ablauf 16 für getrennte Kondensatentwässerung auszustatten.

Gleiches gilt auch für die Fig. 14, die das Dichtungsendstück 26 darstellt.

Anstelle von Dichtungseckstücken oder Dichtungsendstücken kann die Dichtungsleiste 10 mitsamt der Kondensatrinne 11 bis in den Überlappungsbereich von Riegel 2 und Pfosten 1 durchlaufen (hier nicht dargestellt). Die Dichtungsleiste 13 des Pfostenprofils wird dann bis zur Außenseite der Kondensatnut 11 unter Vorspannung geführt, wobei in die Kondensatrinne 11 im Bereich der Dichtungsleiste 13 ein Adapterteil eingesetzt wird, das einerseits die Bauhöhe bis zur Glasauflage ausgleicht und die Kondensatrinne 11 verschließt, so daß über eine Bohrungsausstanzung im Nutboden der Kondensatrinne 11 eine Ableitung des Kondensats in den Raum 9 unter der Dichtungsleiste 13 oder in die Kammer 7 erfolgen kann.

Das Adapterteil kann aber auch einen Kanal ausbilden, in dem ein Filtereinsatz 25 angeordnet ist, der die Entwässerung in den Falz bzw. die Sickerwassernut 8 bewirkt.

Insbesondere in dieser zuletzt beschriebenen Ausführung, aber auch bei Ansführungen gemäß Fig. 7, 8, 9, 10, 12 und 14, die alle das Dichtungsendstück 26 betreffen, kann der Höhenausgleich zwischen Riegelprofil und Pfostenprofil zur Verglasungsauflageebene auch durch eine zweiteilige Pfostendichtung 13 vorgenommen werden (siehe Figur 18). Insbesondere ist hier an die Kombination aus einer Aluminium-Basisleiste und einer entsprechenden Dichtungsleiste 10 ohne Kondensatrinne gedacht.

Nachfolgend soll der Aufbau der Dichtungsleisten bzw. insbesondere der Dichtungsleisten mit daran angesetzter oder angeformter Entwässerungsrinne näher beschrieben werden.

Fig. 15 zeigt einen vergrößerten Querschnitt der Dichtungsleiste 10, die mit ihrer Ebene X auf den beiden oberen Rändern der Dichtungsnut 5 aufliegt und durch den Dichtungsfuß formschlüssig im Riegelprofil 2 gehalten ist. An den Dichtungskörper - d.h. an den im wesentlichen in bekannter Weise ausgebildeten Glasauflagebereich 10a mit daran angeformten Dichtungsfuß 10b zum Eingriff in die Dichtungsnut 5, welche (hier nicht dargestellt) auch relativ zueinander klappbar über eine Art Filmscharnier miteinander verbunden sein können, um den Glasauflagebereich im Überlappungsbereich mit dem Pfostenprofil leicht vom Fußbereich abtrennen zu können - schließt sich ein Steg 10c an, welcher seitlich direkt an den Glasauflagebereich 10a angeformt ist und der im wesentlichen die Höhe des Glasauflagebereiches 10a aufweist. An den stabilen Steg 10c, welcher den äußeren seitlichen Rand der Dichtungsnut 5 übergreift ist die zur Isolierglasscheibe hin einseitig offene, im übrigen aber rechtwinklig und im wesentlichen "u-förmig" ausgebildete Kondensatrinne 11 angeformt, die durch die Nutwandungen 12, 200 sowie den Nutboden 130 gebildet wird und die sich mit ihrer zum Riegelprofil 2 weisenden Seite 12 am Riegelprofil 2 abstützt. Die zum Dichtungskörper gerichtete Ebene Y der Nutwandung 12 bildet also die seitliche Fixierungs- und Anlageebene am Riegelprofil 2.

Der Dichtungskörper bzw. der Glasauflagebereich 10b weist - von der Ebene X, d.h. der Oberkante der Dichtungsnut 5 aus betrachtet - eine Höhe "a" auf, während die Sickerwassernut ausgehend von der Ebene X bis zur Unterkante des Nutbodens 130 das Maß "b" aufweist. Die wirksame Bauhöhe "H" der Dichtungsleiste 13, für des Pfostenprofil 1 setzt sich zusammen aus der Höhe des Glasauflagebereiches und dem Maß "b" der Sickerwassernut, also der Summe "a+b".

Die Maße a und b werden derart gewählt, daß der Nutboden 130 der Sickerwassernut auf den oberen Rändern der Dichtungsnut 6 der Pfostenprofile aufliegt. Dabei steht ferner die Nutwandung 200 senkrecht auf dem Nutboden 130 und bildet im besonderen Ausführungsfall einen Teil der Anlagefläche für die Dichtungsleiste 13.

In einem vorteilhaften Ausführungsbeispiel ist die Höhe "h" der Nutwandung 200 gleich dem Maß "b" für die Kondensatrinne 11.

Fig. 16 bis 18 ermöglichen einen Vergleich der Einbaumaße der verschiedenen Dichtungen. Fig. 16 zeigt die Dichtungsleiste 10 für das Riegelprofil 2, Fig. 17 zeigt die Dichtungsleiste 13 für das Pfostenprofil und Fig. 18 zeigt eine kombinierte Dichtungseinheit 13.1 für das Pfostenprofil. Fig.16 bis 18 sind so nebeneinander positioniert, dass erkennbar wird, dass das Glasauflageprofil 10 für die Riegelprofile einschl. der Kondensatrinne 11 die gleiche Bauhöhe aufweist, wie die Pfostendichtungen gemäß Fig. 16 und 17.

Es gilt demnach: $H = a + b .$

Nach Fig. 18 ist die Dichtungsleiste oder die Dichtungsleiste 13.1 zweiteilig aufgebaut, d.h., sie weist eine aus Dichtungsmaterial bestehende Dichtungsleiste 21 und ein Falzverkleinerungsprofil 220 auf, das in der Regel aus dem Material des Riegelprofil und Pfostenprofil , also z.B. oder bevorzugt aus Aluminium gefertigt wird.

Dabei weist das Falzverkleinerungsprofil 220 eine Höhe b auf, die bei einer besonders vorteilhaften Ausgestaltung der Nutwandung 200 der Dichtung 10 entspricht.

Die Dichtungsleiste 21 kann bei dieser Konstellation bis zum Nutsteg bzw. - boden12 der Dichtungsleiste 10 durchlaufen, wobei der Dichtungsfuß der Dichtungsleiste 21 im Überdeckungsbereich mit der Kondensatrinne 11 entfernt ist. Der so entsprechende Entwässerungskanal ist durch den Filtereinsatz 25 ausgefüllt oder durch ein Dichtstück verschlossen. Hierdurch wird entweder die Kondenswasserableitung in die Sickerwassernut 8 oder die Kammer unter der Dichtungsleiste 7, 9 des Pfostenprofils gewährleistet.

Fig. 19 zeigt einen Abschnitt der Dichtungsleiste 10, in die endseitig ein Dichtungsformstück 230 im Bereich der Kondensatrinne 11 eingesetzt werden kann. Dieses Dichtungsformstück 230 ergänzt die Kondensatrinne bis zur oberen Dichtfläche des Dichtungsleiste 10 und schließt gleichzeitig außen bündig mit der Nutwandung 20 ab, so dass im Überlappungsbereich zwischen Riegelprofil 2 und Pfostenprofil 1 die Dichtungsleiste des Pfostenprofils eine glatte Gesamtanlagefläche für den dichtenden Abschluß bildet. In diesem vorliegenden Fall wird die Dichtungsleiste 10 bis in den Überlappungsbereich der Profile hinein geführt, ohne zusätzliche Dichtungseckstücke oder Dichtungsendstücke vorzusehen.

Das Dichtungsformstück 230 läßt einen Kanal frei, so dass ein ausgestanztes Loch im Boden der Kondenswassernut 11 zur Abführung des Kondensats zugänglich ist.

Nach Fig. 20 weist das Dichtungsformstück 240 anders als in Fig. 19 einen durchgehenden Kanal auf, so dass das Kondensat in die Sickerwasseraufnahme des Riegelprofiles durchgeleitet werden kann. In diesen freibleibenden Kanal kann der Filtereinsatz 25 aus einem synthetischen PA-Filtermedium eingesetzt sein.

Fig. 21 zeigt wiederum einen Fassadenkreuzungspunkt bzw. -bereich. Dabei wird die Dichtungsleiste 10 wiederum bis in den Überlappungsbereich hinein geführt, so dass die Kondensatrinne 11 auf der Dichtungsnut des Pfostenprofils zur Auflage kommt.

Durch das Dichtungsformstück 230, 240 wird die geschlossene Anlagefläche gebildet, um die Dichtungsleiste 13 dichtend an der Dichtungsleiste 10 bzw. der Kondensatrinne 11 zur Anlage zu bringen.

## Patentansprüche

1. Fassade und/oder Dach mit einem Metallrahmenwerk, dessen Rahmenfelder vorzugsweise mit Isolierglasscheiben versehbar sind, wobei
- das Metallrahmenwerk Pfostenprofile (1) und winklig dazu ausgerichtete Riegelprofile (2) aufweist,
- die Pfostenprofile und die Riegelprofile Dichtungsnuten (5, 6, 9) für Dichtungsleisten (10, 13, 13.1) aufweisen, auf welchen die Isolierglasscheiben (102) abstützbar sind,
- die Pfosten- und die Riegelprofile ferner vorzugsweise Aufnahmenuten (8) für Sickerwasser aufweisen,
- die Böden der Dichtungsnuten (5) für die Dichtungsleisten (10) und vorzugsweise die Böden der Aufnahmenuten (8) für das Sickerwasser der Riegelprofile (2) auf den Dichtungsnuten (6, 9) der Dichtungsleisten (13, 13.1, ) der Pfostenprofile (1) aufliegen, und
- die ein- oder mehrteiligen Dichtungsleisten (13, 13.1) der Pfostenprofile eine größere Bauhöhe besitzen als die Dichtungsleisten (10) der Riegelprofile, so daß die Dichtungsleisten (10, 13, 13.1) der Riegel- und Pfostenprofile in einer gemeinsamen Ebene abschließen,
- wenigstens eine oder mehrere der Dichtungsleisten (10, 13, 13.1 ) der Riegelprofile (1) und/oder der Pfostenprofile (2) wenigstens eine Entwässerungsrinne, vorzugsweise eine Kondensatrinne (11, 18), aufweist,
- und wobei die Kondensatrinne einstückig an die Dichtungsleiste (10, 13, 13.1) angeformt ist
**dadurch gekennzeichnet, daß**
- sich die Kondensatrinne (11) der Dichtungsleiste (10) des Riegelprofils (2) direkt oder indirekt bis in den Glasauflagebereich des Pfostenprofils (1) erstreckt und dazu ausgelegt ist, in die Nuten des Pfostenprofils (1) zu entwässern, und
- die Entwässerung in die Kondensat- oder Sickerwasserentwässerungsnuten (8) oder -kammern der Pfostenprofile (2) erfolgt.

2. Fassade und/oder Dach nach Anspruch 1, **dadurch gekennzeichnet, daß** die Dichtungsnut (6) oberhalb einer Hohlkammer (7) liegt oder mit dieser einstückig ausgebildet ist.

3. Fassade und/oder Dach nach einem der vorstehenden Ansprüche, **dadurch gekennzeichnet, daß** die Kondensatrinne (11, 18) einen eckigen, vorzugsweise rechtwinkligen, insbesondere u-förmigen Querschnitt aufweist.

4. Fassade und/oder Dach nach einem der vorstehenden Ansprüche 1 oder 2, **dadurch gekennzeichnet, daß** die Kondensatrinne (11, 18) einen runden oder prismatischen Querschnitt aufweist.

5. Fassade und/oder Dach nach einem der vorstehenden Ansprüche, **dadurch gekennzeichnet, daß** die Kondensatrinne (11, 18) mit der dem Glasauflagebereich (10a) zugewandten Wandung (20) an der Außenfläche des Riegelprofils (2) oder Pfostenprofils (1) dicht schließend anliegt.

6. Fassade und/oder Dach nach einem der vorstehenden Ansprüche, **dadurch gekennzeichnet, daß** der Nutboden (12) der Kondensatrinne (11) mit seiner Unterseite fluchtend mit der Unterseite der Profilwand (3) abschließt.

7. Fassade und/oder Dach nach einem der vorstehenden Ansprüche, **dadurch gekennzeichnet, daß** die Dichtungsleiste (10) des Riegelprofils (2) bis in den Bereich der Dichtungsleiste (13) des Pfostenprofils (1) geführt ist, wo sie an einem Dichtungseckstück (14) anliegt, an das auch die Glasanlagedichtung (13) des Pfostenprofils (1) angesetzt ist.

8. Fassade und/oder Dach nach einem der vorstehenden Ansprüche, **dadurch gekennzeichnet, daß** das Dichtungseckstück (14) zur Dichtungsleiste (10) des Riegelprofils (2) einen der Kondensatrinne (11) entsprechenden Fortsatz (15) aufweist, der die Kondensatrinne (11) seitlich und/oder von unten umschließt.

9. Fassade und/oder Dach nach einem der vorstehenden Ansprüche, **dadurch gekennzeichnet, daß** das Dichtungseckstück (14) eine zum Riegelprofil gewandte Kondensatrinne aufweist, die im Fluchtbereich der Dichtungsleiste (13) des Pfostenprofils (1) in einen Hohlkanal mündet, von dem aus ein Ablauf (16) den Nutboden (17) der Dichtungsnut (6) durchtritt und in der Hohlkammer (7) oder in der in die nach unten offene Dichtungsnut (9) mündet.

10. Fassade und/oder Dach nach einem der vorstehenden Ansprüche, **dadurch gekennzeichnet, daß** die Kondensatrinne (18) der Dichtungsleiste (13) für das Pfostenprofil (1) von einem Fortsatz (19) eines Dichtungseckstückes (20) umgriffen ist.

11. Fassade und/oder Dach nach Anspruch 10, **dadurch gekennzeichnet, daß** das Dichtungseckstück (20) einen Fußbereich aufweist, der sowohl in die Dichtungsnut (5) des Riegelprofils als auch in die Dichtungsnut (6, 9) des Pfostenprofils eingreift.

12. Fassade und/oder Dach nach einem der vorstehenden Ansprüche, **dadurch gekennzeichnet, daß** die Kondensatrinnen (11) mit der Sickerwasserrinne (8) des Pfostenprofils verbunden ist, wobei in den verbindenden Kanal ein Filtereinsatz (25) eingesetzt ist.

13. Fassade und/oder Dach nach einem der vorstehenden Ansprüche 10 bis 12, **dadurch gekennzeichnet, daß** das Dichtungseckstück (20) in der Flucht der Kondensatrinne (11) einen die Kondensatrinne verlängernden Kanal aufweist, der den Schenkel des Dichtungseckstückes, der in der Flucht mit der Dichtungsleiste (21) steht, durchtritt.

14. Fassade und/oder Dach nach einem der vorstehenden Ansprüche 10 bis 13, **dadurch gekennzeichnet, daß** das Dichtungseckstück (20) zur Sickerwassernut (8) einen Entwässerungsfortsatz (22) aufweist.

15. Fassade und/oder Dach nach einem der vorstehenden Ansprüche, **dadurch gekennzeichnet, daß** die Dichtungsleiste (10) mit der Kondensatrinne (11) an einem Dichtungsendstück (26) anliegt, das die Dichtungsleiste (10) bis in den Bereich des Pfostenprofils (1) verlängert.

16. Fassade und/oder Dach nach Anspruch 15, **dadurch gekennzeichnet, daß** das Dichtungsendstück (26) mit einem Fuß in die Dichtungsnut (5) des Riegelprofils eingreift.

17. Fassade und/oder Dach nach einem der vorstehenden Ansprüche 15 oder 16, **dadurch gekennzeichnet, daß** die Breite des Dichtungsendstückes (26) der Gesamtbreite der Dichtungsleiste (10) mit der Kondensatrinne 11 entspricht, so daß an der Außenseite des Dichtungsendstückes (26) die Dichtung (13) stirnseitig unter Vorspannung dichtend anliegt.

18. Fassade und/oder Dach nach einem der vorstehenden Ansprüche 15 bis 17, **dadurch gekennzeichnet, daß** das Dichtungsendstück (26) einen Entwässerungskanal (27) aufweist.

19. Fassade und/oder Dach nach Anspruch 18, **dadurch gekennzeichnet, daß** der Entwässerungskanal (27) direkt oder indirekt in die Sickerwasserentwässerung mündet.

20. Fassade und/oder Dach nach einem der vorstehenden Ansprüche 15 bis 19, **dadurch gekennzeichnet, daß** das Dichtungsendstück (26) entsprechend dem Stoßwinkel zwischen Riegel- und Pfostenprofil zugeschnitten ist.

21. Fassade und/oder Dach nach einem der vorstehenden Ansprüche 15 bis 20, **dadurch gekennzeichnet, daß** das Dichtungsendstück (26) einen Zentriernocken (29) aufweist, der mit einer Hohlkammer des Glasauflageprofiles (10) zusammenwirkt.

22. Fassade und/oder Dach nach einem der vorstehenden Ansprüche, **dadurch gekennzeichnet, daß** die Dichtungsleiste (10) mit der Kondensatrinne (11) bis in den Überlappungsbereich von Riegelprofil (2) und Pfostenprofil (1) durchläuft.

23. Fassade und/oder Dach nach einem der vorstehenden Ansprüche, **dadurch gekennzeichnet, daß** die Dichtungsleiste (13) des Pfostenprofils bis zur Außenseite der Kondensatnut (11) unter Vorspannung geführt ist, wobei in die Kondensatrinne (11) im Bereich der Dichtungsleiste (13) ein Adapterteil eingesetzt wird, das die Bauhöhe bis zur Glasauflage ausgleicht und die Kondensatrinne (11) verschließt.

24. Fassade und/oder Dach nach einem der vorstehenden Ansprüche, **dadurch gekennzeichnet, daß** die Dichtungsleiste des Pfostenprofils mehrteilig ausgebildet ist.

## Claims

1. Facade and/or roof having a metal framework whose frame cells can preferably be provided with insulating glass panes, wherein
- the metal framework comprises mullion profiles (1) and transom profiles (2) oriented at an angle to these mullion profiles,
- the mullion profiles and the transom profiles have sealing grooves (5, 6, 9) for sealing strips (10, 13, 13.1) on which the insulating glass panes (102) can be supported,
- the mullion and transom profiles additionally preferably have collecting grooves (8) for seepage water,
- the bottoms of the sealing grooves (5) for the sealing strips (10), and preferably the bottoms of the collecting grooves (8) for the seepage water, of the transom profiles (2) rest on the sealing grooves (6, 9) of the sealing strips (13, 13.1) of the mullion profiles (1), and
- the single- or multi-part sealing strips (13, 13.1) of the mullion profiles have a greater overall height than the sealing strips (10) of the transom profiles, with the result that the sealing strips (10, 13, 13.1) of the transom and mullion profiles terminate in a common plane,
- at least one or more of the sealing strips (10, 13, 13.1) of the transom profiles (1) and/or the mullion profiles (2) has at least one drainage channel, preferably a condensation channel (11, 18),
- and wherein the condensation channel is integrally formed in one piece onto the sealing strip (10, 13, 13.1),
**characterized in that**
- the condensation channel (11) of the sealing strip (10) of the transom profile (2) extends directly or indirectly into the glass support region of the mullion profile (1) and is designed to drain into the grooves of the mullion profile (1), and
- the drainage takes place into the condensation or seepage water drainage grooves (8) or chambers of the mullion profiles (2).

2. Facade and/or roof according to Claim 1, **characterized in that** the sealing groove (6) is situated above a hollow chamber (7) or is formed in one piece therewith.

3. Facade and/or roof according to either of the preceding claims, **characterized in that** the condensation channel (11, 18) has an angular, preferably rectangular, in particular u-shaped, cross section.

4. Facade and/or roof according to either of the preceding Claims 1 and 2, **characterized in that** the condensation channel (11, 18) has a round or prismatic cross section.

5. Facade and/or roof according to one of the preceding claims, **characterized in that** the condensation channel (11, 18) bears, by way of its wall (20) facing the glass support region (10a), in a tightly locking manner against the outer face of the transom profile (2) or mullion profile (1).

6. Facade and/or roof according to one of the preceding claims, **characterized in that** the groove bottom (12) of the condensation channel (11) terminates with its underside in alignment with the underside of the profile wall (3).

7. Facade and/or roof according to one of the preceding claims, **characterized in that** the sealing strip (10) of the transom profile (2) is led into the region of the sealing strip (13) of the mullion profile (1), where it bears against a sealing corner piece (14) against which the glass contact seal (13) of the mullion profile (1) is also placed.

8. Facade and/or roof according to one of the preceding claims, **characterized in that** the sealing corner piece (14) comprises, towards the sealing strip (10) of the transom profile (2), an extension (15) which corresponds to the condensation channel (11) and which encloses the condensation channel (11) laterally and/or from below.

9. Facade and/or roof according to one of the preceding claims, **characterized in that** the sealing corner piece (14) has a condensation channel which is directed towards the transom profile and which, in the alignment region of the sealing strip (13) of the mullion profile (1), opens into a hollow duct from which an outlet (16) passes through the bottom (17) of the sealing groove (6) and opens into the hollow chamber (7) or into the downwardly open sealing groove (9).

10. Facade and/or roof according to one of the preceding claims, **characterized in that** the condensation channel (18) of the sealing strip (13) for the mullion profile (1) is surrounded by an extension (19) of a sealing corner piece (20).

11. Facade and/or roof according to Claim 10, **characterized in that** the sealing corner piece (20) has a foot region which engages both into the sealing groove (5) of the transom profile and into the sealing groove (6, 9) of the mullion profile.

12. Facade and/or roof according to one of the preceding claims, **characterized in that** the condensation channel (11) is connected to the seepage water channel (8) of the mullion profile, wherein a filter insert (25) is inserted into the connecting duct.

13. Facade and/or roof according to one of the preceding Claims 10 to 12, **characterized in that** the sealing corner piece (20) has, in alignment with the condensation channel (11), a duct which prolongs the condensation channel and which passes through the leg of the sealing corner piece that is in alignment with the sealing strip (21).

14. Facade and/or roof according to one of the preceding Claims 10 to 13, **characterized in that** the sealing corner piece (20) has, towards the seepage water groove (8), a drainage extension (22).

15. Facade and/or roof according to one of the preceding claims, **characterized in that** the sealing strip (10) bears together with the condensation channel (11) against a sealing end piece (26) which prolongs the sealing strip (10) into the region of the mullion profile (1).

16. Facade and/or roof according to Claim 15, **characterized in that** the sealing end piece (26) engages by way of a foot into the sealing groove (5) of the transom profile.

17. Facade and/or roof according to either of the preceding Claims 15 and 16, **characterized in that** the width of the sealing end piece (26) corresponds to the total width of the sealing strip (10) together with the condensation channel (11), with the result that the seal (13) bears end on in a sealing manner and with prestressing against the outer side of the sealing end piece (26).

18. Facade and/or roof according to one of the preceding Claims 15 to 17, **characterized in that** the sealing end piece (26) has a drainage duct (27).

19. Facade and/or roof according to Claim 18, **characterized in that** the drainage duct (27) opens directly or indirectly into the seepage water drainage system.

20. Facade and/or roof according to one of the preceding Claims 15 to 19, **characterized in that** the sealing end piece (26) is cut to size corresponding to the abutment angle between the transom and mullion profile.

21. Facade and/or roof according to one of the preceding Claims 15 to 20, **characterized in that** the sealing end piece (26) has a centring lug (29) which cooperates with a hollow chamber of the glass support profile (10).

22. Facade and/or roof according to one of the preceding claims, **characterized in that** the sealing strip (10) runs together with the condensation channel (11) through into the overlapping region of the transom profile (2) and mullion profile (1).

23. Facade and/or roof according to one of the preceding claims, **characterized in that** the sealing strip (13) of the mullion profile is led with prestressing as far as the outer side of the condensation groove (11), wherein an adaptor part is inserted into the condensation channel (11) in the region of the sealing strip (13), this adaptor part compensating for differences in the overall height as far as the glass support and closing the condensation channel (11).

24. Facade and/or roof according to one of the preceding claims, **characterized in that** the sealing strip of the mullion profile has a multi-part design.

## Revendications

1. Façade et/ou toit avec un châssis métallique, dont les champs de châssis peuvent être pourvus de préférence de vitres isolantes,
- le châssis métallique présentant des profilés de montant (1) et des profilés de traverse (2) alignés en angle par rapport à ceux-ci,
- les profilés de montant et les profilés de traverse présentant des rainures d'étanchéité (5, 6, 9) pour des baguettes d'étanchéité (10, 13, 13.1), sur lesquelles les vitres isolantes (102) peuvent être appuyées,
- les profilés de montant et les profilés de traverse présentant de plus de préférence des rainures de réception (8) pour de l'eau d'infiltration,
- les fonds des rainures d'étanchéité (5) pour les baguettes d'étanchéité (10) et de préférence les fonds des rainures de réception (8) pour l'eau d'infiltration des profilés de traverse (2) reposant sur les rainures d'étanchéité (6, 9) des baguettes d'étanchéité (13, 13.1) des profilés de montant (1), et
- les baguettes d'étanchéité (13, 13.1) en une ou plusieurs parties des profilés de montant possédant une hauteur supérieure aux baguettes d'étanchéité (10) des profilés de traverse de sorte que les baguettes d'étanchéité (10, 13, 13.1) des profilé de traverse et de montant se terminent dans un plan commun,
- au moins une ou plusieurs des baguettes d'étanchéité (10, 13, 13.1) des profilés de traverse (1) et/ou des profilés de montant (2) présentant au moins une rigole, de préférence une rigole de condensat (11, 18),
- et la rigole de condensat étant formée d'un seul tenant sur la baguette d'étanchéité (10, 13, 13.1),
**caractérisé en ce que**
- la rigole de condensat (11) de la baguette d'étanchéité (10) du profilé de traverse (2) s'étend directement ou indirectement jusque dans la zone d'appui du verre du profilé de montant (1) et est conçue afin de vider les rainures du profilé de montant (1), et
- la vidange est effectuée dans les rainures ou chambres de vidange de condensat ou d'eau d'infiltration (8) des profilés de montant (2).

2. Façade et/ou toit selon la revendication 1, **caractérisé en ce que** la rainure d'étanchéité (6) se trouve au-dessus d'une chambre creuse (7) ou est réalisée d'un seul tenant avec celle-ci.

3. Façade et/ou toit selon l'une quelconque des revendications précédentes, **caractérisé en ce que** la rigole de condensat (11, 18) présente une section polygonale, de préférence à angle droit, en particulier en forme de U.

4. Façade et/ou toit selon l'une quelconque des revendications précédentes 1 ou 2, **caractérisé en ce que** la rigole de condensat (11, 18) présente une section ronde ou prismatique.

5. Façade et/ou toit selon l'une quelconque des revendications précédentes, **caractérisé en ce que** la rigole de condensat (11, 18) repose à fermeture étanche avec la paroi (20) tournée vers la zone d'appui de verre (10a) sur la surface extérieure du profilé de traverse (2) ou profilé de montant (1).

6. Façade et/ou toit selon l'une quelconque des revendications précédentes, **caractérisé en ce que** le fond de rainure (12) de la rigole de condensat (11) se termine avec son dessous en alignement avec le dessous de la paroi de profilé (3).

7. Façade et/ou toit selon l'une quelconque des revendications précédentes, **caractérisé en ce que** la baguette d'étanchéité (10) du profilé de traverse (2) est guidée jusque dans la zone de la baguette d'étanchéité (13) du profilé de montant (1), où elle repose sur une pièce angulaire d'étanchéité (14), sur laquelle est également appliquée la garniture d'appui de verre (13) du profilé de montant (1).

8. Façade et/ou toit selon l'une quelconque des revendications précédentes, **caractérisé en ce que** la pièce angulaire d'étanchéité (14) présente vers la baguette d'étanchéité (10) du profilé de traverse (2) un prolongement (15) correspondant à la rigole de condensat (11) qui entoure latéralement et/ou par le bas la rigole de condensat (11).

9. Façade et/ou toit selon l'une quelconque des revendications précédentes, **caractérisé en ce que** la pièce angulaire d'étanchéité (14) présente une rigole d'étanchéité tournée vers le profilé de traverse qui débouche dans la zone d'alignement de la baguette d'étanchéité (13) du profilé de montant (1) dans un canal creux, duquel un écoulement (16) passe dans le fond de rainure (17) de la rainure d'étanchéité (6) et débouche dans la chambre creuse (7) ou dans la rainure d'étanchéité (9) ouverte vers le bas.

10. Façade et/ou toit selon l'une quelconque des revendications précédentes, **caractérisé en ce que** la rigole de condensat (18) de la baguette d'étanchéité (13) pour le profilé de montant (1) est entourée d'un prolongement (19) d'une pièce angulaire d'étanchéité (20).

11. Façade et/ou toit selon la revendication 10, **caractérisé en ce que** la pièce angulaire d'étanchéité (20) présente une zone de pied qui s'engage dans la rainure d'étanchéité (5) du profilé de traverse ainsi que dans la rainure d'étanchéité (6, 9) du profilé de montant.

12. Façade et/ou toit selon l'une quelconque des revendications précédentes, **caractérisé en ce que** les rigoles de condensat (11) sont reliées à la rigole d'eau d'infiltration (8) du profilé de montant, un élément filtrant (25) étant inséré dans le canal de liaison.

13. Façade et/ou toit selon l'une quelconque des revendications précédentes 10 à 12, **caractérisé en ce que** la pièce angulaire d'étanchéité (20) présente en alignement avec la rigole de condensat (11) un canal prolongeant la rigole de condensat qui traverse la branche de la pièce angulaire d'étanchéité qui se trouve en alignement avec la baguette d'étanchéité (21).

14. Façade et/ou toit selon l'une quelconque des revendications précédentes 10 à 13, **caractérisé en ce que** la pièce angulaire d'étanchéité (20) présente vers la rainure d'eau d'infiltration (8) un prolongement de vidange (22).

15. Façade et/ou toit selon l'une quelconque des revendications précédentes, **caractérisé en ce que** la baguette d'étanchéité (10) avec la rigole de condensat (11) repose sur une pièce d'extrémité d'étanchéité (26) qui prolonge la baguette d'étanchéité (10) jusque dans la zone du profilé de montant (1).

16. Façade et/ou toit selon la revendication 15, **caractérisé en ce que** la pièce d'extrémité d'étanchéité (26) s'engage avec un pied dans la rainure d'étanchéité (5) du profilé de traverse.

17. Façade et/ou toit selon l'une quelconque des revendications précédentes 15 ou 16, **caractérisé en ce que** la largeur de la pièce d'extrémité d'étanchéité (26) correspond à la largeur totale de la baguette d'étanchéité (10) avec la rigole de condensat (11) de sorte que sur le côté supérieur de la pièce d'extrémité d'étanchéité (26) repose de manière étanche la garniture (13) côté avant sous précontrainte.

18. Façade et/ou toit selon l'une quelconque des revendications précédentes 15 à 17, **caractérisé en ce que** la pièce d'extrémité d'étanchéité (26) présente un canal de vidange (27).

19. Façade et/ou toit selon la revendication 18, **caractérisé en ce que** le canal de vidange (27) débouche directement ou indirectement dans la vidange d'eau d'infiltration.

20. Façade et/ou toit selon l'une quelconque des revendications précédentes 15 à 19, **caractérisé en ce que** la pièce d'extrémité d'étanchéité (26) est coupée selon la cornière de joint entre le profilé de traverse et de montant.

21. Façade et/ou toit selon l'une quelconque des revendications précédentes 15 à 20, **caractérisé en ce que** la pièce d'extrémité d'étanchéité (26) présente une came de centrage (29) qui coopère avec une chambre creuse du profilé d'appui de verre (10).

22. Façade et/ou toit selon l'une quelconque des revendications précédentes, **caractérisé en ce que** la baguette d'étanchéité (10) avec la rigole de condensat (11) passe jusque dans la zone de chevauchement du profilé de traverse (2) et du profil de montant (1).

23. Façade et/ou toit selon l'une quelconque des revendications précédentes, **caractérisé en ce que** la baguette d'étanchéité (13) du profilé de montant est guidée jusqu'au côté supérieur de la rainure de condensat (11) sous précontrainte, un élément adaptateur étant inséré dans la rigole de condensat (11) dans la zone de la baguette d'étanchéité (13), lequel compense la hauteur de construction jusqu'à l'appui de verre et ferme la rigole de condensat (11).

24. Façade et/ou toit selon l'une quelconque des revendications précédentes, **caractérisé en ce que** la baguette d'étanchéité du profilé de montant est réalisée en plusieurs parties.
